# EUROPÄISCHE PATENTSCHRIFT

(11) **EP 2 501 907 B1**
(45) Veröffentlichungstag und Bekanntmachung des Hinweises auf die Patenterteilung: **20.08.2014**
(21) Anmeldenummer: 10779750.8
(22) Anmeldetag: 10.11.2010
(51) Int. Cl.: F01L 1/344

(54) **ROTOR, INSBESONDERE FÜR EINEN NOCKENWELLENVERSTELLER, VERFAHREN ZUM HERSTELLEN EINES ROTORS SOWIE VORRICHTUNG ZUR DREHWINKELVERSTELLUNG EINER NOCKENWELLE GEGENÜBER EINER KURBELWELLE EINES MOTORS**
ROTOR, IN PARTICULAR FOR A CAMSHAFT ADJUSTER, METHOD FOR PRODUCING A ROTOR AND DEVICE FOR ADJUSTING THE ANGLE OF ROTATION OF A CAMSHAFT RELATIVE TO A CRANKSHAFT OF AN ENGINE
ROTOR, EN PARTICULIER POUR UN DÉPHASEUR D'ARBRE À CAMES, PROCÉDÉ POUR PRODUIRE UN ROTOR ET DISPOSITIF POUR AJUSTER L'ANGLE DE ROTATION D'UN ARBRE À CAMES PAR RAPPORT À UN VILEBREQUIN D'UN MOTEUR

(30) Priorität: 17.11.2009 DE 102009053600
(43) Veröffentlichungstag der Anmeldung: 26.09.2012
(73) Patentinhaber: Schaeffler Technologies GmbH & Co. KG, 91074 Herzogenaurach (DE)
(72) Erfinder: ARNOLD, Mario, 91086 Aurachtal (DE)
(86) Internationale Anmeldenummer: PCT/EP2010/067167
(87) Internationale Veröffentlichungsnummer: WO 2011/061100

(56) Entgegenhaltungen:
- EP-A1- 0 801 212
- EP-A1- 1 568 856
- DE-A1-102006 059 656
- DE-A1-102007 038 400
- DE-B3-102005 026 553

## Beschreibung

### Gebiet der Erfindung

Die Erfindung betrifft einen Rotor, insbesondere für einen Nockenwellenversteller, umfassend einen Rotorgrundgrundkörper, der ein Nabenteil mit einer zentralen Ölzuführung, zumindest einen am Nabenteil radial angeordneten Flügel sowie durch das Nabenteil beidseitig eines jeden Flügels verlaufende, mit der zentralen Ölzuführung strömungstechnisch verbundene Ölkanäle aufweist. Ein solcher Rotor ist z.B. aus der DE 199 38 596 A1 bekannt. Die Erfindung betrifft weiterhin ein Verfahren zum Herstellen eines solchen Rotors sowie eine Vorrichtung zur Drehwinkelverstellung einer Nockenwelle gegenüber einer Kurbelwelle eines Motors mit einem solchen Rotor.

### Hintergrund der Erfindung

In Brennkraftmaschinen werden zur Betätigung der Gaswechselventile Nockenwellen eingesetzt. Die Nocken der Nockenwellen liegen gewöhnlich an Nockenfolgern an, beispielsweise Tassenstößeln, Schlepphebeln oder Schwinghebeln. Wird eine Nockenwelle in Drehung versetzt, so wälzen die Nocken auf den Nockenfolgen ab, die wiederum die Gaswechselventile betätigen. Durch die Lage und die Form der Nocken sind somit sowohl die Öffnungsdauer als auch die Öffnungsamplitude, aber auch die Öffnungs- und Schließzeitpunkte der Gaswechselventile festgelegt.

Die Winkelverschiebung der Nockenwelle in Bezug auf eine Kurbelwelle zur Erzielung optimierter Steuerzeiten für verschiedene Drehzahl- und Lastzustände wird als Nockenwellenverstellung bezeichnet. Eine konstruktive Variante eines Nockenwellenverstellers arbeitet beispielsweise nach dem sogenannten Schwenkmotorprinzip. Hierbei sind ein Stator und ein Rotor vorgesehen, die koaxial liegen und relativ zueinander beweglich sind. Der Stator und der Rotor bilden zusammen Hydraulikkammern, hier einfach Kammern genannt. Ein Kammerpaar ist hierbei jeweils von Stegen des Stators begrenzt und durch einen jeweiligen Flügel des Rotors in zwei zueinander gegenläufige Kammern unterteilt, deren Volumen durch eine Relativ-Drehbewegung des Rotors zum Stator gegenläufig verändert werden. In der maximalen Verstellposition liegt der jeweilige Flügel an einem der randseitigen Stege des Stators an. Die Relativ-Drehbewegung des Rotors erfolgt durch eine Verstellung des Flügels, indem ein Hydraulikmedium wie z.B. Öl über Kanäle in die Kammern eingeleitet wird und den Flügel wegdrückt. Mit der Verstellung des Rotors wird die an den Rotor befestigte Nockenwelle beispielsweise Richtung Früh, d.h. einem früheren Öffnungszeitpunkt der Gaswechselventile, verstellt. Mit Verstellung des Rotors in entgegengesetzter Richtung wird die Nockenwelle gegenüber der Kurbelwelle Richtung Spät, d.h. einem späteren Öffnungszeitpunkt der Gaswechselventile, verstellt. Das Hydraulikmedium aus einer zentralen Ölzuführung wird dabei über Ölkanäle, die beidseitig des jeweiligen Flügels angeordnet sind, in die jeweilige Kammer geführt. Die Ölkanäle stellen z.B. Bohrungen im Material des Rotors dar, wobei ihre Ausbildung aufwändig ist.

### Aufgabe der Erfindung

Der Erfindung liegt die Aufgabe zugrunde, die Herstellung eines Rotors zu vereinfachen.

### Lösung der Aufgabe

Die Aufgabe wird erfindungsgemäß gelöst durch einen Rotor, insbesondere für einen Nockenwellenversteller, umfassend einen Rotorgrundkörper, der ein Nabenteil mit einer zentralen Ölzuführung, zumindest einen am Nabenteil radial angeordneten Flügel sowie durch das Nabenteil beidseitig eines jeden Flügels verlaufende, mit der zentralen Ölzuführung strömungstechnisch verbundene Ölkanäle aufweist, wobei der Rotorgrundkörper entlang einer Teilungsebene geteilt ist und zwei Grundkörperteile aufweist.

Die Erfindung basiert auf der Idee, dass die Herstellung eines Rotors optimiert wird, indem der Rotorgrundkörper aus mindestens zwei Grundkörperteilen zusammengesetzt ist, die in einer Teilungsebene fest miteinander verbunden sind. Möglich ist auch, dass mehr als nur eine Teilungsebene vorgesehen sind, z.B. dass der Rotorgrundkörper entlang zweier Teilungsebenen geteilt ist, so dass der Rotorgrundkörper insgesamt drei Grundkörperteile umfasst, die zusammengefügt sind. Dank der mehrteiligen Ausgestaltung des Rotorgrundkörpers in einem frühen Herstellungsschritt weist jeder der Grundkörperteile ein relativ kleines Volumen und eine vereinfachte Geometrie auf, wodurch seine Herstellung einfacher wird. Der Rotorgrundkörper wird üblicherweise als ein Sinterkörper ausgebildet. Bei diesem wird zunächst ein Grünkörper aus gepresstem Pulver, insbesondere Metallpulver, hergestellt und anschließend gesintert. Durch die Aufteilung können komplexe Geometrien des Rotorgrundkörpers durch entsprechende Formgebung der einzelnen Grundkörperteile in einfacher Weise ohne zusätzliche Nachbearbeitungsvorgänge ausgebildet werden.

Nach einer bevorzugten Ausgestaltung sind im Rotorgrundkörper Hohlräume vorgesehen. Die Hohlräume sorgen für eine Gewichtsreduzierung des Rotorgrundkörpers, so dass auf der einen Seite ein hohes Massenträgheitsmoment vermieden wird und auf der anderen Seite weniger Material zur Herstellung des Rotorgrundkörpers erforderlich ist. Die Hohlräume sind hierbei vorzugsweise als abgeschlossene Hohlräume innerhalb des Rotorgrundkörpers ausgebildet.

Im Hinblick auf eine besonders stabile Ausführung des Rotorgrundkörpers sind die Hohlräume bevorzugt im Nabenteil ausgebildet. Außerdem weist das Nabenteil in der Regel ein größeres Volumen als die Flügel auf und es ist somit mehr Platz zur Ausbildung der Hohlräume verfügbar. Die Hohlräume sind z.B. symmetrisch um eine Drehachse des Rotorgrundkörpers angeordnet.

Eine wesentliche Gewichtsreduzierung des Rotors wird erreicht, indem die Fläche der Hohlräume (senkrecht zu einer Drehachse des Rotors) zweckdienlicherweise etwa 1/3 bis 2/3 der Fläche des Nabenteils zwischen zwei Flügeln beträgt. Bevorzugt erstreckt sich die Tiefe der Hohlräume in Richtung der Drehachse bis auf eine dünne, den Hohlraum axial nach außen verschließende Wandung über die gesamte axiale Länge des Rotorgrundkörpers.

Nach einer weiteren bevorzugten Ausgestaltung sind die Ölkanäle in der Teilungsebene angeordnet. Dies bedeutet, dass im getrennten Zustand des Rotorgrundkörpers die Ölkanäle insbesondere als nutförmige Materialaussparungen an der die Teilungsebene bildenden Oberfläche von mindestens einem Grundkörperteil ausgebildet sind. Durch das Zusammenfügen der Grundkörperteile liegen die Ölkanäle im Inneren des Rotorgrundkörpers. Eine derartige Ausbildung der Ölkanäle erfordert einen geringen technischen Aufwand und es ist keine nachträgliche Bearbeitung der Ölkanäle erforderlich. Bevorzugt ist zur Ausbildung eines jeweiligen Ölkanals nur in einem der Grundkörperteile eine Materialaussparrung vorgesehen.

Bevorzugt weist der Rotorgrundkörper eine Drehachse auf und die Teilungsebene steht senkrecht zur Drehachse. Durch die Ausbildung der Teilungsebene senkrecht zur Drehachse wird insbesondere die Ausbildung von sich radial erstreckenden Kanälen sowie von Hohlräumen, die ebenfalls in der Teilungsebene liegen, vereinfacht.

Nach einer bevorzugten Variante teilt die Teilungsebene den Rotorgrundkörper mittig und die Grundkörperteile bilden zwei Hälften des Rotorgrundkörpers. Diese Ausgestaltung der Grundkörperteile ist herstellungstechnisch besonders vorteilhaft, da beide Grundkörperteile des Rotorkörpers mit demselben Werkzeug hergestellt werden.

Nach einer weiteren bevorzugten Variante sind die beiden Hälften identisch ausgebildet. Hierbei ist die Herstellung von lediglich einer Art von Grundkörperteilen erforderlich. Zwei solche Grundkörperteile werden zur Ausbildung eines Rotorgrundkörpers spiegelbildlich aufeinander aufgelegt und zusammengefügt.

Bevorzugt ist in jedem Grundkörperteil jedem Flügel jeweils genau ein Ölkanal zugeordnet. Diese Ausgestaltung der Grundkörperteile ist mit einem besonders kleinen Bearbeitungsaufwand verbunden, da pro Flügel im Grundkörperteil eine einzige Materialaussparung für einen Ölkanal eingebracht wird. Wenn zwei Grundkörperteile spiegelbildlich zusammengefügt werden, befindet sich der in dem jeweils gegenüberliegenden Grundkörperteil ausgebildete Ölkanal auf der anderen Seite des Flügels. Somit liegen beidseitig des Flügels zwei Ölkanäle zu der jeweiligen Kammer vor.

Die Verbindung der beiden Hälften wird auf einfache Weise insbesondere durch eine formschlüssige Verbindung realisiert. Bevorzugt sind die beiden Hälften dabei über Zapfen miteinander verbunden. Solche Zapfen haben in der Regel eine einfache Geometrie und sind besonders leicht herzustellen. Insbesondere bilden die Zapfen einen integralen Bestandteil der Grundkörperteile und werden in einem Herstellungsschritt mit dem jeweiligen Grundkörperteil ausgebildet. Jedes Grundkörperteil ist entsprechend mit einer Anzahl von Zapfenaufnahmen versehen, die der Anzahl der Zapfen entspricht. Wenn zwei solche Grundkörperteile spiegelbildlich aufeinander aufgelegt werden, werden dabei die Zapfen eines der Grundkörperteils in die Zapfenaufnahmen des jeweils gegenüberliegenden Grundkörperteils eingeführt.

Der Rotorgrundkörper ist zweckdienlicherweise als Sinterkörper ausgebildet.

Die Aufgabe wird weiterhin erfindungsgemäß gelöst durch ein Verfahren zum Herstellen eines Rotors nach einer der vorhergehenden Ausführungen, bei dem zumindest zwei Grundkörperteile für den Rotorgrundkörper hergestellt und in einer Teilungsebene fest miteinander verbunden werden. Bevorzugt werden dabei die Grundkörperteile als zwei identische Hälften hergestellt und anschließend zusammengefügt. Die Grundkörperteile werden nach dem Zusammenfügen gesintert, wodurch der Rotorgrundkörper entsteht. Der Rotorgrundkörper wird somit in einem Sinterprozess hergestellt. Die Grundkörperteile werden in einem ersten Herstellungsschritt einzeln als sogenannte Grünkörper insbesondere aus in die gewünschte Form gepresstem Metallpulver ausgebildet. Die beiden Hälften werden dann in einem zweiten Herstellungsschritt zu einem geschlossenen, insbesondere mit den Hohlräumen versehenen Rotorgrundkörper zusammengefügt und im Sinterprozess durch Wärmebehandlung verdichtet und ausgehärtet.

Gemäß einer bevorzugten Alternative werden die Grundkörperteile auch gießtechnisch hergestellt und miteinander beispielsweise durch Löten, Schweißen oder Kleben verbunden.

Die Aufgabe wird außerdem erfindungsgemäß gelöst durch eine Vorrichtung zur Drehwinkelverstellung einer Nockenwelle gegenüber einer Kurbelwelle eines Motors, mit einem Rotor nach einer der vorhergehenden Ausführungen.

Die in Bezug auf den Rotor angeführten Vorteile und bevorzugten Ausführungsformen lassen sich sinngemäß auf das Verfahren und die Vorrichtung zur Drehwinkelverstellung, der Einfachheit halber als Nockenwellenversteller bezeichnet, übertragen.

### Kurze Beschreibung der Zeichnung

Ein Ausführungsbeispiel der Erfindung wird anhand einer Zeichnung näher erläutert. Hierin zeigen:
- Fig. 1: eine Vorderansicht auf eine Außenseite einer Hälfte eines Rotorgrundkörpers,
- Fig. 2: eine Vorderansicht auf eine Innenseite der Hälfte gemäß Fig. 1,
- Fig. 3: in einer perspektivischen Darstellung die Hälfte gemäß Fig. 1 und Fig. 2,
- Fig. 4: in einer perspektivischen Darstellung einen Rotor, und
- Fig. 5: in einer Seitenansicht den Rotor gemäß Fig. 4.

Einander entsprechende und gleich wirkende Teile sind in allen Figuren mit den gleichen Bezugszeichen versehen.

### Ausführliche Beschreibung der Zeichnung

In den Figuren 1 bis 3 ist eine Außenseite 2 bzw. eine der Außenseite abgewandten Innenseite 4 eines Grundkörperteils 6 dargestellt. Das Grundkörperteil 6 bildet eine Hälfte eines Rotorgrundkörpers 8, der in Fig. 4 und Fig. 5 gezeigt ist. Gemeinsam mit nicht näher dargestellten Verbindungselementen bildet der Rotorgrundkörper 8 einen Rotor 10, der Teil einer Vorrichtung zur Drehwinkelverstellung einer nicht näher gezeigten Nockenwelle gegenüber einer Kurbelwelle eines Motors ist. Der Rotor 10 ist im gezeigten Ausführungsbeispiel 8 als ein innenseitiger Rotor ausgebildet und ist von einem Stator 9, der in Fig. 1 mit gestrichelten Konturen angedeutet ist, umschlossen. Zwischen dem Stator 9 und dem Rotor 10 sind Kammern 11 ausgebildet, die in Umfangsrichtung durch radiale Stege 13 des Stators begrenzt sind.

Wie aus Fig. 2 und Fig. 3 ersichtlich, umfasst jedes der beiden Grundkörperteile 6 einen Nabenbereich 12 mit einer zentralen, kreisrunden Ölzuführung 14. Die Ölzuführung ist konzentrisch zu einer Drehachse D des Grundkörperteils 6 bzw. des Rotorgrundkörpers 8 angeordnet. Ein durch die zentrale Ölzuführung 14 eingeleitetes Hydraulikmedium, insbesondere ein Öl, wird über radial verlaufende Ölkanäle 16 aus dem Rotorgrundkörper 8 den Kammern 11 zwischen dem Rotor 10 und dem Stator 9 zugeführt. Am Nabenteil 12 sind außerdem radial angeordnete Flügel 18 vorgesehen, die jeweils den gleichen Abstand zueinander aufweisen. Jeder der Flügel 18 ist in einer der Kammern 11 schwenkbar angeordnet. Der Flügel 18 teilt dabei die Kammer 11 in zwei gegenläufige Kammern 11a, 11 b (siehe Fig. 1). Der Flügel 18 und somit der Rotor 10 relativ zum Stator 9 verstellt, indem das Öl in eine der gegenläufige Kammern 11a, 11 b eingeleitet wird.

Im Nabenteil 12 sind im Hinblick auf eine Gewichtsreduzierung des Rotorgrundkörpers 8 Hohlräume 20 vorgesehen, die durch Aussparrungen im Material an der Innenseite 4 des Grundkörperteils 6 gebildet sind. Die Hohlräume 20 weisen im Wesentlichen eine Trapezform auf und sind axial durch eine Wandung der Außenseite 2 geschlossen. Die Fläche der Hohlräume 20 beträgt dabei etwa 1/3 bis 2/3 der Fläche des Nabenteils 12, die zwischen zwei Flügeln 18 geschlossen ist.

Die Ölkanäle 16 weisen jeweils einen Einlass 16a auf, der strömungstechnisch mit der zentralen Ölzuführung 14 verbunden ist. Ein Auslass 16b ist umfangseitig im Bereich eines Flügels 18 vorgesehen. Im zusammengebauten Zustand des Nockenwellenverstellers münden die Ölkanäle 16 jeweils in eine der gegenläufigen Kammern 11a, 11 b zwischen dem Rotor 10 und dem Stator 9, die an der einen Seite durch einen der Flügel 18 begrenz ist. Die Anzahl der Ölkanäle 16 in jedem Grundkörperteil 6 entspricht dabei der Anzahl der Flügel 18. Alle Kanäle 16 befinden sich auf der gleichen Seite des jeweiligen Flügels 18, z.B. im Ausführungsbeispiel gemäß Fig. 2 und Fig. 3 sind die Auslässe 16b stets rechts von den Flügeln 18 angeordnet und erstrecken sich insbesondere etwas in den Flügel 18 hinein.

Der Rotorgrundkörper 8 wird hergestellt, indem zwei Grundkörperteile 6, d.h. zwei Hälften zusammengefügt und miteinander verbunden werden. Die beiden Hälften 6 sind dabei spiegelbildlich zueinander orientiert. Die beiden Hälften 6 werden aufeinander aufgelegt, so dass im Bereich ihrer Innenseiten 4 eine sich senkrecht zur Drehachse D erstreckende Teilungsebene T gebildet wird, welche den Rotorgrundkörper 8 teilt. Die Teilungsebene T liegt im gezeigten Ausführungsbeispiel vollständig in einer Ebene. Aufgrund des identischen Aufbaus der beiden Grundkörperteile 6 teilt die Teilungsebene T den Rotorgrundkörper 8 mittig, wobei sowohl die Ölkanäle 16 als auch die Hohlräume 20 in der Teilungsebene T liegen.

Im Rotorgrundkörper 8 bildet die Innenseite 4 im Bereich des Nabenteils 12 eines der Grundkörperteile 6 eine Wandung der Ölkanäle 16 des gegenüberliegenden Grundkörperteils. Außerdem sind aufgrund der spiegelbildlichen Orientierung der Hälften 6 bei einem zusammengefügten Rotorgrundkörper 8 im Bereich jedes Flügels 18 auf beiden Seiten des Flügels 18 Kanäle 16 angeordnet, wobei einer der Ölkanäle 16 der einen Hälfte 6 und der andere Ölkanal 16 der zweiten Hälfte 6 zugeordnet ist.

Zum Verbinden der beiden Grundkörperteile 6 miteinander sind in den Flügeln 18 geformte Zapfen 22 vorgesehen, die zum Herstellen eines Formschlusses in Zapfenaufnahmen 24 an dem gegenüberliegenden Grundkörperteil 6 eingeführt werden. Bei jedem Grundkörperteil 6 entspricht die Anzahl der Zapfen 22 der Anzahl der Zapfenaufnahmen 24. Die Zapfen 22 und die Zapfenaufnahmen 24 sind dabei derart positioniert, dass bei einer spiegelbildlichen Gegenüberstellung zweier identischer Grundkörperteile 6 für jeden Zapfen 22 eine Zapfenaufnahme 24 im gegenüberliegenden Grundkörperteil 6 vorgesehen ist.

Der Rotorgrundkörper 8 bzw. die Grundkörperteile 6 sind aus einem Sintermaterial in einem Sintervorgang ausgebildet. Zunächst werden die einzelnen Grundkörperteile 6 insbesondere aus Metallpulver mit dem gleichen Werkzeug geformt. Dabei sind an jedem Grundkörperteil 6 die Hohlräume 20 zur Gewichtsreduzierung, die Ölkanäle 16 sowie weiterhin vorzugsweise Abstützelemente für eine Spiralfederaufnahme integriert. Zwei solche Grundkörperteile 6 werden über ihre Zapfen 22 zusammengefügt und durch Wärmebehandlung verdichtet und ausgehärtet, so dass insbesondere ein einstückiger Rotorgrundkörper 8 entsteht. Die Hohlräume 20 sowie die Ölkanäle 16 sind dabei im Inneren des Rotorgrundkörpers 8 eingeschlossen und es ist keine nachträgliche Bearbeitung des Rotorgrundkörpers 8 z.B. zur Ausbildung von Bohrungen erforderlich.

Ein Rotor 10, der auf diese Weise ausgebildet wird, eignet sich insbesondere als ein Innenrotor für Nockenwellenversteller, kann jedoch auch in Pumpen oder auf weiteren ähnlichen Anwendungsgebieten eingesetzt werden.

### Liste der Bezugszahlen

- 2: äußere Seite
- 4: innere Seite
- 6: Grundkörperteil
- 8: Rotorgrundkörper
- 9: Stator
- 10: Rotor
- 11: Kammer
- 11a,11b: gegenläufige Kammern
- 12: Nabenteil
- 13: Steg
- 14: Ölzuführung
- 16: Ölkanal
- 18: Flügel
- 20: Hohlraum
- 22: Zapfen
- 24: Zapfenaufnahme

- D: Drehachse
- T: Teilungsebene

## Patentansprüche

1. Rotor (10), insbesondere für einen Nockenwellenversteller, umfassend einen Rotorgrundkörper (8), der ein Nabenteil (12) mit einer zentralen Ölzuführung (14), zumindest einen am Nabenteil (12) radial angeordneten Flügel (18) sowie durch das Nabenteil (12) beidseitig eines jeden Flügels (18) verlaufende, mit der zentralen Ölzuführung (14) strömungstechnisch verbundene Ölkanäle (16) aufweist,
**dadurch gekennzeichnet, dass** der Rotorgrundkörper (8) entlang einer Teilungsebene (T) geteilt ist und zwei Grundkörperteile (6) aufweist, wobei der Rotorgrundkörper (8) eine Drehachse (D) aufweist und die Teilungsebene (T) senkrecht zur Drehachse (D) steht.

2. Rotor (10) nach Anspruch 1, **dadurch gekennzeichnet, dass** im Rotorgrundkörper (8) Hohlräume (20) vorgesehen sind.

3. Rotor (10) nach Anspruch 2, **dadurch gekennzeichnet, dass** die Hohlräume (20) im Nabenteil (12) ausgebildet sind.

4. Rotor (10) nach Anspruch 3, **dadurch gekennzeichnet, dass** die Fläche der Hohlräume (20) etwa 1/3 bis 2/3 der Fläche des Nabenteils (12) zwischen zwei Flügeln (18) beträgt.

5. Rotor (10) nach einem der vorhergehenden Ansprüche, **dadurch gekennzeichnet, dass** die Ölkanäle (16) in der Teilungsebene (T) angeordnet sind.

6. Rotor (10) nach einem der vorhergehenden Ansprüche, **dadurch gekennzeichnet, dass** der Rotorgrundkörper (8) mehr als nur eine Teilungsebene (T) aufweist.

7. Rotor (10) nach einem der vorhergehenden Ansprüche, **dadurch gekennzeichnet, dass** die Teilungsebene (T) den Rotorgrundkörper (8) mittig teilt und die Grundkörperteile (6) zwei Hälften des Rotorgrundkörpers (8) bilden.

8. Rotor (10) nach Anspruch 7, **dadurch gekennzeichnet, dass** die beiden Hälften identisch ausgebildet sind.

9. Rotor (10) nach einem der vorhergehenden Ansprüche, **dadurch gekennzeichnet, dass** in jedem Grundkörperteil (6) jedem Flügel (18) jeweils ein Ölkanal (16) zugeordnet ist.

10. Rotor (10) nach einem der vorhergehenden Ansprüche, **dadurch gekennzeichnet, dass** die Grundkörperteile (6) über Zapfen (22) miteinander verbunden sind.

11. Rotor (10) nach einem der vorhergehenden Ansprüche, **dadurch gekennzeichnet, dass** der Rotorgrundkörper (8) als Sinterkörper ausgebildet ist.

12. Verfahren zum Herstellen eines Rotors (10) nach einem der vorhergehenden Ansprüche, bei dem zumindest zwei Grundkörperteile (6) für den Rotorgrundkörper (8) hergestellt und fest miteinander verbunden werden.

13. Verfahren nach Anspruch 12, **dadurch gekennzeichnet, dass** die Grundkörperteile (6) als zwei identische Hälften hergestellt werden und anschließend zusammengefügt werden.

14. Verfahren nach Anspruch 12 oder 13, **dadurch gekennzeichnet, dass** die Grundkörperteile (6) zunächst als Grünkörper ausgebildet, anschließend zusammengefügt und schließlich gesintert werden.

15. Vorrichtung zur Drehwinkelverstellung einer Nockenwelle gegenüber einer Kurbelwelle eines Motors, mit einem Rotor (10) nach einem der vorhergehenden Ansprüche.

## Claims

1. Rotor (10), in particular for a camshaft adjuster, comprising a rotor base body (8) that comprises a hub part (12) having a central oil inlet (14), at least one vane (18) arranged in a radial manner on the hub part (12) and also oil channels (16) that extend through the hub part (12) on both sides of each vane (18) and are connected to the central oil inlet (14) in such a manner as to allow the flow of oil, **characterized in that** the rotor base body (8) is divided along a dividing plane (T) and comprises two base body parts (6), the rotor base body (8) comprising an axis of rotation (D) and the dividing plane (T) lying in a perpendicular manner with respect to the axis of rotation (D).

2. Rotor (10) according to Claim 1, **characterized in that** hollow chambers (20) are provided in the rotor base body (8).

3. Rotor (10) according to Claim 2, **characterized in that** the hollow chambers (20) are embodied in the hub part (12).

4. Rotor (10) according to Claim 3, **characterized in that** the surface area of the hollow chambers (20) amounts to approx. 1/3 to 2/3 of the surface area of the hub part (12) between two vanes (18).

5. Rotor (10) according to any one of the preceding claims, **characterized in that** the oil channels (16) are arranged in the dividing plane (T).

6. Rotor (10) according to any one of the preceding claims, **characterized in that** the rotor base body (8) has more than one dividing plane (T).

7. Rotor (10) according to any one of the preceding claims, **characterized in that** the dividing plane (T) divides the rotor base body (8) centrally and the base body parts (6) form two halves of the rotor base body (8).

8. Rotor (10) according to Claim 7, **characterized in that** the two halves are embodied identically **to** each other.

9. Rotor (10) according to any one of the preceding claims, **characterized in that** one oil channel (16) respectively is allocated in each base body part (6) to each vane (18).

10. Rotor (10) according to any one of the preceding claims, **characterized in that** the base body parts (6) are mutually connected by means of spigots (22).

11. Rotor (10) according to any one of the preceding claims, **characterized in that** the rotor base body (8) is embodied as a sintered body.

12. Method for manufacturing a rotor (10) according to any one of the preceding claims, wherein at least two base body parts (6) are manufactured for the rotor base body (8) and mutually fixedly connected.

13. Method according to Claim 12, **characterized in that** the base body parts (6) are manufactured as two identical halves and are subsequently joined together.

14. Method according to Claim 12 or 13, **characterized in that** the base body parts (6) are first embodied as sintered bodies, subsequently joined together and finally sintered.

15. Device for adjusting the angle of rotation of a camshaft with respect to a crankshaft of an engine, having a rotor (10) according to any one of the preceding claims.

## Revendications

1. Rotor (10), en particulier pour un déphaseur d'arbre à cames, comportant un corps de base de rotor (8) qui comprend une partie de moyeu (12) pourvue d'une arrivée d'huile centrale (14), au moins une ailette (18) disposée radialement sur la partie de moyeu (12) ainsi que des canaux d'huile (16) s'étendant à travers la partie de moyeu (12) des deux côtés de chaque ailette (18) et en liaison fluidique avec l'arrivée d'huile centrale (14),
**caractérisé en ce que** le corps de base de rotor (8) est divisé le long d'un plan de séparation (T) et comprend deux parties de corps de base (6), le corps de base de rotor (8) présentant un axe de rotation (D) et le plan de séparation (T) étant perpendiculaire à l'axe de rotation (D).

2. Rotor (10) selon la revendication 1, **caractérisé en ce que** des espaces creux (20) sont prévus dans le corps de base de rotor (8).

3. Rotor (10) selon la revendication 2, **caractérisé en ce que** les espaces creux (20) sont réalisés dans la partie de moyeu (12).

4. Rotor (10) selon la revendication 3, **caractérisé en ce que** la surface des espaces creux (20) vaut approximativement de 1/3 à 2/3 de la surface de la partie de moyeu (12) entre deux ailettes (18).

5. Rotor (10) selon l'une quelconque des revendications précédentes, **caractérisé en ce que** les canaux d'huile (16) sont disposés dans le plan de séparation (T).

6. Rotor (10) selon l'une quelconque des revendications précédentes, **caractérisé en ce que** le corps de base de rotor (8) comprend plus que seulement un plan de séparation (T).

7. Rotor (10) selon l'une quelconque des revendications précédentes, **caractérisé en ce que** le plan de séparation (T) divise centralement le corps de base de rotor (8) et les parties de corps de base (6) forment deux moitiés du corps de base de rotor (8).

8. Rotor (10) selon la revendication 7, **caractérisé en ce que** les deux moitiés sont réalisées de manière identique.

9. Rotor (10) selon l'une quelconque des revendications précédentes, **caractérisé en ce qu'un** canal d'huile (16) respectif est associé à chaque ailette (18) dans chaque partie de corps de base (6).

10. Rotor (10) selon l'une quelconque des revendications précédentes, **caractérisé en ce que** les parties de corps de base (6) sont reliées l'une à l'autre par le biais d'ergots (22).

11. Rotor (10) selon l'une quelconque des revendications précédentes, **caractérisé en ce que** le corps de base de rotor (8) est réalisé sous forme de corps fritté.

12. Procédé de fabrication d'un rotor (10) selon l'une quelconque des revendications précédentes, dans lequel au moins deux parties de corps de base (6) sont fabriquées pour le corps de base de rotor (8) et sont reliées solidement l'une à l'autre.

13. Procédé selon la revendication 12, **caractérisé en ce que** les parties de corps de base (6) sont fabriquées sous forme de deux moitiés identiques et sont ensuite assemblées.

14. Procédé selon la revendication 12 ou 13, **caractérisé en ce que** les parties de corps de base (6) sont tout d'abord réalisées sous forme de corps de base, puis sont assemblées et sont enfin frittées.

15. Dispositif pour ajuster l'angle de rotation d'un arbre à cames par rapport à un vilebrequin de moteur, comprenant un rotor (10) selon l'une quelconque des revendications précédentes.
